# EUROPÄISCHE PATENTSCHRIFT

(11) **EP 0 763 454 B1**
(45) Veröffentlichungstag und Bekanntmachung des Hinweises auf die Patenterteilung: **23.01.2002**
(21) Anmeldenummer: 96114660.2
(22) Anmeldetag: 12.09.1996
(51) Int. Cl.: B61F 5/32, B61F 3/12, B61F 3/16, B61D 3/10

(54) **Fahrwerk für ein Schienenfahrzeug, insbesondere für ein Niederflur-Schienenfahrzeug**
Running gear for a railway vehicle especially for a low-floor railway vehicle
Train de roulement pour un véhicule ferroviaire, notamment pour un véhicule ferroviaire à plancher bas

(30) Priorität: 14.09.1995 AT 152295
(43) Veröffentlichungstag der Anmeldung: 19.03.1997
(73) Patentinhaber: Siemens SGP Verkehrstechnik GmbH, 1110 Wien (AT)
(72) Erfinder: Lenk, Leopold, 1100 Wien (AT)
(74) Vertreter: Peham, Alois, Dipl.-Ing.

(56) Entgegenhaltungen:
- EP-A- 0 348 378
- EP-A- 0 384 512
- EP-A- 0 567 445
- AT-B- 398 557
- DE-A- 4 136 926
- DE-B- 1 106 359
- US-A- 2 427 066
- US-A- 5 249 530

## Beschreibung

Die Erfindung betrifft ein Fahrwerk für ein Schienenfahrzeug entsprechend dem Oberbegriff des Anspruchs 1 (DE 4 136 926 A).

Hiebei können die benachbarten Enden der aufeinanderfolgenden Wagen vorstehende, einander gegenüberliegende, den Durchgang zwischen den beiden Wagen bildende, Bodenplatten od. dgl. besitzen, die untereinander vorzugsweise durch Aufsattelung verbunden sind. Das Fahrwerk kann ein Portalfahrwerk sein, wobei die Losräder nicht angetrieben oder durch jeweils einen anschließenden, vorzugsweise lotrechten Motor über ein Getriebe angetrieben sein können. Bei derartigen Fahrwerken ist es bekannt, an jeder Fahrwerksseite jeweils ein Radpaar in einer als Balacier ausgeführten Konstruktion zu lagern und den Wagenkasten beispielsweise über die Portalkonstruktion auf dem Balancier abzustützen.

Um bei den Fahrwerken von Schienenfahrzeugen ein System zu schaffen, durch welches die Räder beim Befahren von Kurven immer möglichst radial eingestellt werden, wurde gemäß dem Patent EP 0 585 211 A vorgeschlagen, daß die benachbarten Enden aufeinanderfolgender Wagen bzw. die beiden Bodenplatten durch mindestens einen biegsamen und verwindbaren Verbindungsträger verbunden sind, welcher an seinem einen Ende über einen Lenker mit dem Wagenkasten oder der Bodenplatte des einen der beiden aufeinanderfolgenden Wagen und mit seinem anderen Ende mit beiden Armen eines doppelarmigen Hebels, Querbalkens od. dgl. des anderen Wagens verbunden ist, welcher in der Längsmitte desselben an der Bodenplatte bzw. dem Wagenkasten od. dgl. desselben um eine lotrechte Achse schwenkbar gelagert ist und mit seinen beiden Armen über Lenker mit den Losrädern verbunden ist.

Ergänzend hiezu wurde gemäß dem Patent EP 0 585 211 A vorgeschlagen, daß der Lenker mit dem Wagenkasten, der Bodenplatte od. dgl. über einen Exzenter verbunden ist.

Schließlich wurde gemäß dem Patent EP 0 511 949 A für angetriebene Losrad-Fahrwerke ohne starre Achsverbindung zwischen einander gegenüberliegenden Rädern zur Schaffung der gleichen Laufcharakteristik, welche für selbstzentrierende herkömmliche Radsätze mit fester Querverbindung zwischen den Rädern Gültigkeit haben, vorgeschlagen, daß die Leistung der Antriebseinheiten einander gegenüberliegender Räder zumindest während des Geradeauslaufes und/oder oberhalb einer vorbestimmten Mindestgeschwindigkeit periodisch innerhalb vorbestimmter Bandbreiten erhöht und erniedrigt wird, wobei die Leistungsänderung einander gegenüberliegender Räder gegenphasig erfolgt.

Aufgabe der vorliegenden Erfindung ist die Schaffung eines Fahrwerkes, bei welchem unter Erzielung besserer Laufcharakteristika und geringerer Achsbelastung als auch Schienenbelastung bzw. höherer Fahrzeuggewichte eine optimale Platznutzung im Fahrwerksbereich ermöglicht ist und weiters sowohl die an erster Stelle genannte mechanische Steuerung oder die an zweiter Stelle genannte elektrische Takt-Gegentaktsteuerung angewendet werden kann.

Eine weiteres Ziel ist ein Schienenfahrzeug, insbesondere ein Niederflur-Schienenfahrzeug, bei dem ein Fahrwerk mit besseren Laufcharakteristika und geringerer Achsbelastung derart vorgesehen ist, daß möglichst viel Fahrgastraum zur Verfügung gestellt wird und zwischen den einzelnen Wagen ein möglichst nahe dem Bodenniveau liegender und ein möglichst breiter Durchgang geschaffen werden kann.

Das erste Ziel wird erfindungsgemäß durch die Merkmale des Anspruchs 1 erreicht. Bei der Radlagerung in einer Schwinge ist für jedes Rad in einfacher Weise die Radführung realisierbar. Die Feder-Dämpfungs-Einheit der Primärfederstufe kann bei der Schwingenlagerung in der Ebene des Rades radial außerhalb desselben vorgesehen sein, wodurch neben dem Rad Bauraum für andere notwendige Aggregate oder Bauteile bzw. für die Nutzung als Fracht- oder Passagierraum freibleibt. So kann vorteilhafterweise zwischen den Schwingen der einander gegenüberliegenden Fahrzeugseiten der Boden besonders weit abgesenkt werden.

Eine besonders verwindungssteife und stabile Konstruktion ist gegeben, wenn sich die Schwingen zu beiden Seiten des in ihnen gelagerten Rades bis zur Querachse erstrecken und jedes Rad in seinem Radträger beidseitig gelagert ist.

Dieser Vorteil wird für jede Stellung über den gesamten Federweg ebenso erzielt, wenn gemäß einem weiteren Erfindungsmerkmal jede Schwinge an ihrem freien Ende in vorzugsweise justierbaren Seitenführungen um die Querachse verschwenkbar geführt ist. Auch die konstante Spureinstellung der Räder ist dadurch in jeder Stellung sicher gewährleistet.

Um eine stabile und funktionssichere Verbindung der Schwingen sicherzustellen, ist jede Querachse durch einen vorzugsweise über zumindest einen Spannsatz axial einstellbaren Bolzen gebildet.

Gemäß einem Merkmal der Erfindung sind die Schwingen hintereinanderliegender Räder einer Fahrwerksseite zwischen diesen Rädern um eine im wesentlichen horizontale gemeinsame Querachse gegeneinander verschwenkbar verbunden. Die Schwinge selbst und/oder der die Schwinge aufnehmende Fahrwerksrahmen bilden eine Art von der Querachse der Schwingen der Räder unterstützten Waagebalken, auf dessen beiden Enden ein Wagenkasten oder jeweils ein Ende anschließender Wagenkasten aufliegt, sodaß sich immer ein Ausgleich der Abstützkräfte am Rahmen und damit eine gleichmäßige Aufteilung der Abstützkräfte des oder jedes getragenen Wagenkastens auf alle Aufhängungs- bzw. Unterstützungsteile der Wagen, vorzugsweise die Sekundärfederung, erzielen läßt.

Vorteilhafterweise ist vorgesehen, daß zumindest ein Feder-Dämpfungssystem zwischen den miteinander verbundenen Schwingen zur Beeinflußung der gegenseitigen Verschwenkbarkeit vorgesehen ist. Damit wird der Platz zwischen den Schwingen ausgenutzt und der Bauraum außerhalb kann für andere Bauteile oder als freier Fahrgast- oder Laderaum genutzt werden.

Gemäß einem weiteren Merkmal der Erfindung ist jede Schwinge im wesentlichen in Form eines zweiarmigen Winkelstückes ausgeführt, wobei im Winkelbereich die Querachse vorgesehen ist, an einem Ende eines ersten Armes die Radlagerung und zwischen Lagern am Ende eines zweiten Armes die zumindest eine Feder-Dämpfungs-Einheit zur Beeinflußung der der gegenseitigen Verschwenkbarkeit vorgesehen ist. Diese Konstruktion ergibt einen geringen Platzbedarf für das Fahrwerk und gestattet das Vorziehen des nutzbaren Waggonvolumens bis knapp oberhalb der Räder. Überdies kann dadurch die Feder-Dämpfungs-Einheit der Primärfederung relativ klein und kompakt gehalten werden.

Vorteilhafterweise ist zur optimalen Platzausnützung im Bereich der Schwinge vorgesehen, daß an der Schwinge, vorzugsweise im Längsbereich zwischen der Radachse und der Querachse verschiedene Zusatzbauteile angebracht sind, vorzugsweise die Bremseinheiten.

Gemäß einer vorteilhaften Ausführungsform der Erfindung ist das Fahrwerk nach einem der vorhergehenden Absätze es als Trieb-Fahrwerk ausgelegt und ist zumindest ein Rad, vorzugsweise jedes Rad, mit einer Motor-Getriebe-Einheit antriebsmäßig verbunden. Damit ist auch für Trieb-Fahrwerke eine die bereits angeführten Vorteile verwirklichende Fahrwerkskonstruktion gegeben.

Gemäß einem weiteren Merkmal der Erfindung ist die Motor-Getriebe-Einheit am Fahrwerksrahmen abgestützt oder aufgehängt und mit der Radachse über eine radial bewegliche Kupplung verbunden. Diese Konstruktion ergibt eine vorteilhafte Reduktion der ungefederten Masse auch bei Triebfahrwerken.

Eine gegenüber allen auf das Fahrwerk einwirkenden Kräften und die Räder sicher und spurtreu führende Konstruktion ergeben die Merkmale, daß der Fahrwerksrahmen aus jeweils zumindest zwei über Fahrwerkslänge und zwei über die Fahrwerksbreite durchgehenden Trägern besteht.

Dabei kann eine besonders viel nutzbaren Raum für den Transport- bzw. Fahrgastbereich bereitstellenden Konstruktion erzielt werden, wenn sich das Auflager, vorzugsweise der gesamte Fahrwerksrahmen, unterhalb des Niveaus der Querachse, vorzugsweise unterhalb des Niveaus der Radachsen, befindet und mit zumindest einer Lasche, vorzugsweise zwei Laschen, je Fahrwerksseite versehen ist, welche Laschen nach oben hin abstehen und die Querachsen der Schwingen aufnehmen.

Ein stabiler Lauf der Räder des Fahrwerks, insbesondere bei der Kurvenfahrt, ist durch eine zusätzliche Ausgestaltung des Fahrwerkes zu erzielen, bei der an der Innenseite des Fahrwerksrahmens, in Längsrichtung gesehen in Höhe der Querachse, an jeder Fahrwerksseite ein in Längsrichtung verlaufender Lenker angreift, beide Lenker über ein mit einem Wagenkasten verbindbares Querelement verbunden sind, welches Querelement eine sich auf die in Längsrichtung ihm gegenüberliegende Seite des Fahrwerks erstreckende Längsfortsetzung aufweist, die mit einem anderen Wagenkasten verbindbar ist. Dadurch ist eine sogenannte Symmetralensteuerung des Fahrwerks gegeben, bei welcher die Räder immer in der Winkelhalbierenden zwischen den beiden angeschlossenen Wagenkästen eingestellt sind.

Ein erfindungsgemäßes Schienenfahrzeug aus mindestens zwei, vorzugsweise mittels eines sphärischen Gelenkes verbundenen, eine Zugsgarnitur bildenden Waggons, ist mit den bereits angegebenen Effekten und Vorteilen dadurch gekennzeichnet, daß zumindest ein Fahrwerk gemäß einem der vorhergehenden Absätze im Verbindungsbereich zweier Waggons vorgesehen ist.

Um eine gleichmäßige Aufteilung der Belastung der Auflager oder Sekundärfederstufe des Fahrwerkes selbst bei stark unterschiedlicher Last in aneinander anschließenden Waggons zu erzielen, ist gemäß einem weiteren Merkmal der Erfindung auf den Auflagern am Fahrwerksrahmens an jedem Fahrwerksende jeweils einer der aneinander anschließenden Waggons abgestützt ist. Der Fahrwerksrahmen wirkt dabei als eine Art Waagebalken, der von den Querachsen unterstützt ist.

Vorteilhafterweise wird zur Erzielung eines die Räder, Schienen und Aufhängung weniger belastenden Laufes des Schienenfahrzeuges ein Fahrwerk mit der bereits weiter oben beschriebenen Symmetralensteuerung vorgesehen und ein Wagenkasten mit dem Querelement verbunden, an welchem die in Längsrichtung verlaufenden Lenker angelenkt sind, und wird der anschließende Wagenkasten am gegenüberliegenden Fahrwerksende mit der Längsfortsetzung des Querelementes verbunden.

Vorteilhafterweise ist zur Erzielung einer großen Durchgangshöhe und hohen Fahrgastkomforts durch geringe Niveauunterschiede im Fahrzeuginneren das erfindungsgemäße Schienenfahrzeug mit dem oben beschriebenen Fahrwerk weiters dadurch gekennzeichnet, daß zwischen den Wagenkästen der aneinander anschließenden Waggons ein Durchgang mit einem unterhalb der Radoberkante liegenden Boden vorgesehen ist.

Weitere Merkmale und Vorteile der Erfindung werden anhand der Zeichnungen näher erläutert, in welchen ein nicht einschränkendes Ausführungsbeispiel eines erfindungsgemäßen Fahrwerkes in vereinfachter Darstellung gezeichnet ist.

Es zeigt Fig. 1 eine Draufsicht auf das Fahrwerk in Verwendung an der Verbindungsstelle zweier Waggons eines Zuges und in der Ausführung als Triebfahrwerk, Fig. 2 ist eine Seitenansicht in Höhe der Linie II-II auf das Fahrwerk der Fig. 1, Fig. 3 zeigt eine Ansicht des Fahrwerkes der Fig. 1 entlang der Linie III-III im Durchgangsbereich zwischen zwei Waggons eines Zuges, Fig. 4 ist eine vergrößerte Darstellung des Bereiches der Radlagerung mit beweglich angeschlossenem Motor und Fig. 5 zeigt einen Querschnitt in Höhe der Verbindung der Schwingen der Räder einer Laufwerksseite.

Das erfindungsgemäße Fahrwerk ist vorzugsweise zumindest im Verbindungsbereich je zweier Wagenkästen eines aus zumindest zwei Waggons bestehenden Gliederzuges vorgesehen. Das Fahrzeug besitzt beispielsweise endseitig je eine angetriebene Einheit, beispielsweise eine Lokomotive oder einen Triebkopf, sowie eine Anzahl dazwischen angeordneter, untereinander gelenkig verbundener Wagen. Natürlich kann auch alternativ dazu oder zusätzlich zumindest ein nicht an den endseitigen Wagen der Zugsgarnitur vorgesehenes Fahrwerk mit angetriebenen Rädern ausgestattet sein. Die gelenkige Verbindung zwischen den Enden aufeinanderfolgender Wagen besorgt vorteilhafterweise ein sphärisches Gelenk (siehe Fig. 2), welches sich im Mittelbereich bzw. in der Mitte des Durchganges in der lotrechten Längsmittelebene des Schienenfahrzeuges und vorteilhafterweise unterhalb des Bodenniveaus der Wagen befindet. Das sphärische Gelenk kann beispielsweise nach dem Patent EP 0 559 635 A oder gemäß einer anderen Variante als Gelenklager ausgebildet sein. Vorzugsweise jedes Fahrwerk des Gliederzuges im Verbindungsbereich zweier aneinander anschließender Waggons ist ein Losradfahrwerk entsprechend der nachfolgenden Beschreibung und den Zeichnungen.

Jedes Losradfahrwerk besteht aus einem Fahrwerksrahmen aus zwei einander auf den beiden Fahrwerksseiten gegenüberliegenden Haupt-Längsträgern 1A, 1B und je einem vorderen und hinteren Querträger 2A, 2B, wobei zur Sicherstellung einer größeren Verwindungssteifigkeit und Stabilität noch innerhalb der Haupt-Längsträger 1A, 1B parallel dazu verlaufende Längsträger 3A, 3B vorgesehen sein können. Diese Längsträger 3A, 3B können vorteilhafterweise noch durch Querverbindungen 4 miteinander verstrebt sein. An den Enden der Haupt-Längsträger 1A, 1B sind Auflager 5A, 5B für den Wagenkasten vorgesehen. Im Fall der Anordung des erfindungsgemäßen Fahrwerks im Verbindungsbereich zweier Waggons unterstützen die Auflager 5A an einem Ende des Fahrwerks ein Ende eines Wagenkastens und die Auflager 5B am anderen Ende des Fahrwerks das Ende des anschließenden Wagenkastens.

Die Waggons sind bei Bildung eines Gliederzuges mit dem erfindungsgemäßen Fahrwerk über ein vorzugsweise sphärisches Gelenk aneinandergekoppelt. Um einen ruhigeren und schonenderen Lauf insbesondere bei Kurvendurchfahrt zu gewährleisten ist ein Steuermechanismus mit der Wirkung vorgesehen, daß das Fahrwerk immer in der Winkelhalbierenden zwischen den Längsachsen der beiden von ihm getragenen Waggons liegt. Dieser Steuermechanismus ist vorzugsweise nach dem Patent EP 0 585 211 A aufgebaut und umfaßt zwei im wesentlichen parallele Längslenker 6A, 6B, die mit einem Ende in der Fahrwerkslängsmitte an den Längsträgern 3A, 3B angelenkt und am anderen Ende an einem verbindenden Querelement 7 angelenkt sind. Dieses Querelement 7 weist eine Verbindungseinrichtung 8 zum darüberliegenden Wagenkasten auf und besitzt weiters eine Längsfortsetzung 9, die im dargestellten Beispiel durch zwei voneinander beabstandete aber im wesentlichen parallel verlaufende Elemente gebildet wird, die im gleichen Abstand von der Fahrwerkslängsmitte wie die Verbindungseinrichtung 8 aber auf der entgegengesetzten Seite ebenfalls eine Verbindungseinrichtung 10 zum hier oberhalb befindlichen Wagenkasten auf.

Um den oder jeden Wagenkasten relativ zum Fahrwerk zu führen, können noch Aufnahmen 11 für vom Wagenkasten nach unten wegragenden Führungszapfen vorgesehen sein, vorzugsweise auf den Querverstrebungen 4 der inneren Längsträger 3A, 3B, in welchen die seitlichen Führung der Zapfen beispielsweise über progressive Gummielemente 12 bewerkstelligt ist.

Zwischen den Haupt-Längsträgern 1A, 1B und den inneren Längsträgern 3A, 3B sind pro Fahrwerksseite jeweils zwei Losräder 13A, 13B, 13C, 13D gelagert, die auf den Schienen laufen und jeweils innerhalb des gemeinsamen Fahrwerksrahmens 1, 2, 3 über jeweils eine eigene Schwinge 14A, 14B, 14C, 14D gelagert sind. Diese Schwingen 14 sind vorzugsweise aus zu beiden Seiten der Räder 13 gabelartig verlaufenden Armen gebildet und um eine im wesentlichen horizontale Querachse 16 in einer im wesentlichen vertikalen Ebene verschwenkbar am Fahrwerksrahmen 1, 2, 3 angelenkt. Am oder nahe dem freien Ende der Schwingen 14 sind in diesen die Radachsen gelagert und die Schwingen 14 selbst sind in vertikalen Führungen 15 gegenüber seitlichen Bewegungen gesichert geführt.

Im dargestellten Ausführungsbeispiel sind - obwohl natürlich auch separate Achsen für jede einzelne Schwinge vorgesehen und im Fahrwerksrahmen gelagert sein könnten - vorteilhafterweise die hintereinanderliegenden Schwingen 14A, 14B bzw. 14C, 14D jeder Fahrwerksseite um eine je eine gemeinsame Querachse 16A bzw. 16B pro Fahrwerksseite verschwenkbar miteinander verbunden. Dabei wird die Querachse, wie dies auch im Falle der separaten Lagerung jeder einzelnen Schwinge 14 vorgesehen sein könnte, vorzugsweise durch einen Bolzen 16A, 16B pro Fahrwerksseite gebildet. Durch die erfindungsgemäße Fahrwerksausbildung kann nicht der eine Wagen die eine oder andere Feder mehr belasten als der andere Wagen seine Federn belastet, vielmehr wird die Last auf alle Federn gleichmäßig aufgeteilt, da der Fahrwerksrahmen 1, 2, 3, 4 von den Querachsen 16 wie ein Waagebalken getragen wird.

Bei der dargestellten Triebfahrwerksvariante sind vorzugsweise alle vier Räder 13 mit einer Einheit aus einem Motor 17 und einem Getriebe 18 antriebsmäßig verbunden. Vorteilhafterweise ist dabei ein lotrechter Motor 17 mit darunter angeordnetem Getriebe 18 vorgesehen.

Das der Querachse 16 gegenüberliegende Ende jeder Schwinge 14 kann oberseitig am Fahrwerksrahmen 1, 2, 3 federnd abgestützt sein. Dabei kann jede Art von Federelement zum Einsatz kommen, beispielsweise jeweils zumindest ein Gummiblock, eine oder mehrere auf Druck oder Zug beanspruchte Spiralfedern oder funktionsgleiche Elemente, welche somit als Primärfederung verwendet werden. Auch Kombinationen dieser Elemente sind möglich.

Wie die Fig. 2 zeigt, kann insbesondere für die gemeinsame Schwingenlagerung auf einer Fahrwerksseite eine besonders platz- und gewichtssparende Primärfederungsvariante realisiert werden. Dazu sind vorteilhafterweise die Schwingen 14A und 14B in Form eines etwa rechtwinkeligen Winkelstückes ausgebildet, wobei in einem Arm 141A bzw. 141B die Radachse 131 gelagert ist und der andere Arm 142 im wesentlichen senkrecht nach oben wegsteht. Die beiden miteinander verbundenen Schwingen 14A und 14B sind gleich ausgebildet und spiegelverkehrt miteinander gekoppelt. Zwischen den nach oben ragenden Armen 142A und 142B ist die Primärfederung in Form eines Feder-Dämpfungs-Systems, umfassend eine Spiraldruckfeder 19 und einen Dämpfer 20, eingesetzt. Auf der Schwinge 14 ist auch noch, vorzugsweise unmittelbar neben dem nach oben ragenden Arm 142A bzw. 142B, die Bremseinheit 21 angebracht, sodaß die äußere Begrenzung 22 jedes Wagenkastens bis unmittelbar neben jedes Rad 13 und, da über den Armen 142A, 142B kein Platzbedarf mehr für vertikale Feder-Bewegungen nötig ist, bis unmittelbar über diese Arme 142 gezogen werden, wodurch sich eine deutliche Vergrößerung des nutzbaren Waggonvolumens ergibt. Der Wagenkasten 22 ruht über eine Sekundärfederung 23 auf den Auflagern 5 der Haupt-Längsträger 1.

Zur Bremsung jedes Losrades 13 kann beispielsweise eine Bremszange vorgesehen sein, von welcher Bremsbacken durch eine entsprechende Steuerung in die Bremsstellung am Rad gelangen können. Zusätzlich, insbesondere bei hohen Fahrzeuggewichten und/oder für hohe Geschwindigkeiten, kann eine Magnetschienenbremse vorgesehen sein. Die Magnetschienenbremse ist vorzugsweise auf der Seite des Rades und in Verlängerung desselben in Richtung der Schienen angeordnet, auf welcher Seite sich die Bremszange befindet.

Zur Erzielung einer besseren Stabilität kann unterhalb jeder Querachse 16 auf beiden Fahrwerksseiten noch eine Querversteifung 24 in Form eines kurzen Trägers vorgesehen sein. Vorteilhafterweise verläuft der gesamte Rahmen 1, 2, 3 unterhalb der Querachsen 16 und vorzugsweise auch unterhalb der Radachsen 131, wie dies besser in Fig. 3 erkennbar ist.

Der Fahrwerksrahmen 1, 2, 3, 4 befindet sich sehr nahe über den Schienen und da aufgrund der Schwingenbauweise neben den Rädern 13 viel Platz frei bleibt, kann dieser Platz außerhalb der Räder 13 durch Einbau der Motor-Getriebe-Einheit 17, 18 genutzt werden, wodurch zwischen den Rädern 13 Raum für einen Durchgang 15 zwischen aneinander angrenzenden Waggons bzw. für die Nutzung als Fahrgast- oder Transportraum verbleibt. Aufgrund der tiefen Lage aller Rahmenteile kann der Boden 26 des Durchganges 25 ebenfalls zwischen den Rädern sehr tief gelegt werden. Selbst bei Einbau der Symmetralensteuerung 6, 7, 8, 9, 10, welche knapp oberhalb des Rahmens liegt, kann so ein Niveau des Bodens 26 von maximal 550 mm über der Schienenoberkante erreicht werden, was beispielsweise der Höhe österreichischer Bahnsteige entspricht und hier ein niveauunterschiedsloses Ein- und Aussteigen gestattet.

Der Fahrwerksrahmen 1, 2, 3, 4 kann auch als Haube ausgebildet sein bzw. kann das beschriebene Fahrwerk noch durch eine Haube nach oben und seitlich abgedeckt sein.

In Fig. 4 ist in vergrößertem Maßstab der Bereich der Achslagerung des Rades 13 in der Schwinge 14 dargestellt, wobei noch die vorteilhafte antriebsmäßige Verbindung des Getriebes 18 mit der Radachse über eine radiale Relativbewegungen von Getriebe 18 und Radachse zulassende bewegliche Kupplung 27 zu erkennen ist. Dadurch kann die Motor-Getriebe-Einheit 17, 18 vorzugsweise am Haupt-Längsträger 1 befestigt werden und ist derart eine durch die Primärfederstufe gefederte Masse.

Die Lager 28 der Radachse sind etwas oberhalb der Träger 1, 2, 3, 4 des Fahrwerksrahmens angeordnet und in davon nach oben hin ragenden Laschen 29, 30 gehalten. Diese Laschen 29, 30 - welche auch durch funktionsgleiche Trägerkonstruktionen od. dgl. ersetzt werden können - sind auch in Fig. 1 dargestellt. Schließlich ist in Fig. 5 noch eine vorteilhafte Ausgestaltung der Querachsen 16 dargestellt. Diese durch einen Bolzen 16 gebildeten Achsen sind zur Justierung der Spurweite in den Lagerung in den Laschen 29, 30 des Fahrwerksrahmens 1, 2, 3, 4 unter Zwischenschaltung von jeweils einem Spannsatz 31 pro Querachse 16 eingesetzt.

## Patentansprüche

1. Fahrwerk für ein Schienenfahrzeug, insbesondere für ein Niederflur-Schienenfahrzeug, mit zumindest zwei einander in der Fahrwerks-Querrichtung gegenüberliegenden Paaren von in Fahrwerks-Längsrichtung hintereinanderliegenden Losrädern, wobei jedes Rad (13) einzeln in einer um eine im wesentlichen horizontale Querachse (16) schwenkbaren Schwinge (14) gelagert ist, und wobei die Querachsen (16) der Schwingen (14) in einem gemeinsamen Fahrwerksrahmen (1, 2, 3, 4) mit Auflagern (5) und vorzugsweise zumindest einer Sekundär-Feder-Dämpfungs-Stufe (23) für zumindest einen Wagenkasten (22) gelagert sind, **dadurch gekennzeichnet, daß** die Schwingen (14) hintereinanderliegender Räder (13A und 13B, bzw. 13C und 13D) einer Fahrwerksseite zwischen diesen Rädem um eine im wesentlichen horizontale gemeinsame Querachse (16A bzw. 16B) gegeneinander verschwenkbar verbunden sind.

2. Fahrwerk nach Anspruch 1, **dadurch gekennzeichnet, daß** sich die Schwingen (14) zu beiden Seiten des in ihnen gelagerten Rades (13) bis zur Querachse (16) erstrecken und jedes Rad (13) in seiner Schwinge (14) beidseitig gelagert ist.

3. Fahrwerk nach Anspruch 1 oder 2, **dadurch gekennzeichnet, daß** jede Schwinge (14) an ihrem freien Ende in vorzugsweise justierbaren Seitenführungen (15) um die Querachse (16) verschwenkbar geführt ist.

4. Fahrwerk nach einem der vorhergehenden Ansprüche, **dadurch gekennzeichnet, daß** jede Querachse durch einen vorzugsweise über zumindest einen Spannsatz (31) axial einstellbaren Bolzen (16) gebildet ist.

5. Fahrwerk nach einem der vorhergehenden Ansprüche, **dadurch gekennzeichnet, daß** zumindest ein Primär-Feder-Dämpfungssystem (19, 20) zwischen den miteinander verbundenen Schwingen (14A und 14B bzw. 14C und 14D) zur Beeinflußung der gegenseitigen Verschwenkbarkeit vorgesehen ist.

6. Fahrwerk nach einem der vorhergehenden Ansprüche **dadurch gekennzeichnet, daß** jede Schwinge (14) im wesentlichen in Form eines zweiarmigen Winkelstückes ausgeführt ist, wobei im Winkelbereich die Querachse (16) vorgesehen ist, an einem Ende eines ersten Armes (141) die Radlagerung und zwischen Lagern am Ende eines zweiten Armes (142) die zumindest eine Primär-Feder-Dämpfungs-Einheit (19, 20) zur Beeinflußung der der gegenseitigen Verschwenkbarkeit vorgesehen ist.

7. Fahrwerk nach einem der vorhergehenden Ansprüche, **dadurch gekennzeichnet, daß** an der Schwinge (14), vorzugsweise im Längsbereich zwischen der Radachse und der Querachse (16) verschiedene Zusatzbauteile angebracht sind, vorzugsweise die Bremseinheiten (21).

8. Fahrwerk nach einem der vorhergehenden Ansprüche, **dadurch gekennzeichnet, daß** es als Trieb-Fahrwerk ausgelegt ist und zumindest ein Rad (13), vorzugsweise jedes Rad, mit einer Motor-Getriebe-Einheit (17, 18) antriebsmäßig verbunden ist.

9. Fahrwerk nach Anspruch 8, **dadurch gekennzeichnet, daß** die Motor-Getriebe-Einheit (17, 18) am Fahrwerksrahmen (1, 2, 3, 4) abgestützt oder aufgehängt und mit der Radachse über eine radial bewegliche Kupplung (27) verbunden ist.

10. Fahrwerk nach einem der vorhergehenden Ansprüche, **dadurch gekennzeichnet, daß** der Fahrwerksrahmen aus jeweils zumindest zwei über Fahrwerkslänge (1A, 1B) und zwei über die Fahrwerksbreite (2A, 2B) durchgehenden Trägern besteht.

11. Fahrwerk nach einem der vorhergehenden Ansprüche, **dadurch gekennzeichnet, daß** sich das Auflager (5), vorzugsweise der gesamte Fahrwerksrahmen (1, 2, 3, 4), unterhalb des Niveaus der Querachsen (16), vorzugsweise unterhalb des Niveaus der Radachsen, befindet und mit zumindest einer Lasche (29, 30), vorzugsweise zwei Laschen, je Fahrwerksseite versehen ist, welche Laschen nach oben hin abstehen und die Querachsen (16) der Schwingen (14) aufnehmen.

12. Fahrwerk nach einem der vorhergehenden Ansprüche, **dadurch gekennzeichnet, daß** an der Innenseite des Fahrwerksrahmens (1, 2, 3, 4) in Längsrichtung gesehen in Höhe der Querachse (16) an jeder Fahrwerksseite ein in Längsrichtung verlaufender Lenker (6A, 6B) angreift, beide Lenker (6) über ein mit einem Wagenkasten (22) verbindbares Querelement (7) verbunden sind, welches Querelement (7) eine sich auf die in Längsrichtung ihm gegenüberliegende Seite des Fahrwerks erstreckende Längsfortsetzung (9) aufweist, die mit einem anderen Wagenkasten (22) verbindbar ist.

13. Schienenfahrzeug aus mindestens zwei, vorzugsweise mittels eines sphärischen Gelenkes verbundenen, eine Zugsgarnitur bildenden Waggons, **dadurch gekennzeichnet, daß** zumindest ein Fahrwerk gemäß einem der Ansprüche 1 bis 11 im Verbindungsbereich zweier Waggons vorgesehen ist.

14. Schienenfahrzeug nach Anspruch 13, **dadurch gekennzeichnet, daß** auf den Auflagern (5) am Fahrwerksrahmen (1, 2, 3, 4) an jedem Fahrwerksende jeweils einer der aneinander anschließenden Waggons (22) abgestützt ist.

15. Schienenfahrzeug nach Anspruch 13 oder 14, **dadurch gekennzeichnet, daß** ein Fahrwerk gemäß Anspruch 12 vorgesehen ist und ein Wagenkasten mit dem Querelement (7) verbunden ist, an welchem die in Längsrichtung verlaufende Lenker (6) angelenkt sind, und daß der anschließende Wagenkasten am gegenüberliegenden Fahrwerksende mit der Längsfortsetzung (9) des Querelementes (7) verbunden ist.

16. Schienenfahrzeug nach einem der Ansprüche 13 bis 15, **dadurch gekennzeichnet, daß** zwischen den Wagenkästen (22) der aneinander anschließenden Waggons (22) ein Durchgang (25) mit einem unterhalb der Radoberkante liegenden Boden (26) vorgesehen ist.

## Claims

1. Running gear for a rail vehicle, in particular for a low-floor rail vehicle, having at least two pairs, lying opposite one another in the transverse direction of the running gear, of loose wheels located one behind the other in the longitudinal direction of the running gear, each wheel (13) being individually mounted in a rocker (14) which can be pivoted about an essentially horizontal transverse axis (16), and the transverse axes (16), with the rockers (14) being mounted in a common running gear frame (1, 2, 3, 4) with bearings (5) and preferably at least one secondary spring damping stage (23) for at least one wagon body (22), **characterized in that** the rockers (14) of wheels (13A and 13B, and 13C and 13D, respectively) which are located one behind the other one side of the running gear are connected between these wheels so as to be capable of pivoting with respect to one another about an essentially horizontal common transverse axis (16A and 16B respectively).

2. Running gear according to Claim 1, **characterized in that** the rockers (14) extend on both sides of the wheel (13) mounted in them, as far as the transverse axis (16), and each wheel (13) is mounted on both sides in its rocker (14).

3. Running gear according to Claim 1 or 2, **characterized in that** each rocker (14) is guided at its free end in preferably adjustable side guides (15) so as to be capable of pivoting about the transverse axis (16).

4. Running gear according to one of the preceding claims, **characterized in that** each transverse axis is formed by a bolt (16) which is preferably axially adjustable by means of at least one clamping unit (31).

5. Running gear according to one of the preceding claims, **characterized in that** at least one primary spring damping means (19, 20) is provided between the rockers (14A and 14B, and 14C and 14D, respectively) which are connected to one another, in order to influence the mutual pivotability.

6. Running gear according to one of the preceding claims, **characterized in that** each rocker (14) is embodied essentially in the form of a double-armed angular element, the transverse axis (16) being provided in the angular region, the wheel bearing being provided at one end of a first arm (141) and the at least one primary spring damping unit (19, 20) for influencing the mutual pivotability being provided between bearings at the end of a second arm (142).

7. Running gear according to one of the preceding claims, **characterized in that** different supplementary components, preferably the brake unit (21) are mounted on the rocker (14), preferably in the longitudinal region between the wheel axis and the transverse axis (16).

8. Running gear according to one of the preceding claims, **characterized in that** it is embodied as a motor bogie, and at least one wheel (13), preferably each wheel, is connected in terms of drive to an engine gearbox unit (17, 18).

9. Running gear according to Claim 8, **characterized in that** the engine gearbox unit (17, 18) is supported on or suspended from the running gear frame (1, 2, 3, 4) and connected to the wheel axis via a radially movable clutch (27).

10. Running gear according to one of the preceding claims, **characterized in that** the running gear frame is composed of at least two beams (1A, 1B) which extend over the length of the running gear, and two beams (2A, 2B) which extend over the width of the running gear.

11. Running gear according to one of the preceding claims, **characterized in that** the bearing (5) (preferably the entire running gear frame (1, 2, 3, 4), is located below the level of the transverse axes (16), preferably below the level of the wheel axes and is provided with at least one bracket (29, 30), preferably two brackets, per running gear side, which brackets protrude upwards and receive the transverse axes (16) of the rocker (14).

12. Running gear according to one of the preceding claims, **characterized in that** a connecting rod (6A, 6B) which runs in the longitudinal direction engages on the inside of the running gear frame (1, 2, 3, 4) viewed in the longitudinal direction, at the level of the transverse axis (16) on each running gear side, both connecting rods (6) being connected via a transverse element (7) which can be connected to a wagon body (22), which transverse element (7) has a longitudinal extension (9) which extends to the opposite side of the running gear in the longitudinal direction and can be connected to another wagon body (22).

13. Rail vehicle composed of at least two wagons which are preferably connected by means of a spherical joint and form train fittings, **characterized in that** at least one set of running gear according to one of Claims 1 to 11 is provided in the connecting region of two wagons.

14. Rail vehicle according to Claim 13, **characterized in that** in each case one of the wagons (22) which adjoin one another is supported on the bearings (5) on the running gear frame (1, 2, 3, 4) at each end of the running gear.

15. Rail vehicle according to Claim 13 or 14, **characterized in that** a set of running gear according to Claim 12 is provided, and a wagon body is connected to the transverse element (7) to which the connecting rods (6) which extend in the longitudinal direction are coupled, and **in that** the adjoining wagon body is connected on the opposite end of the running gear to the longitudinal extension (9) of the transverse element (7).

16. Rail vehicle according to one of Claim 13 to 15, **characterized in that** a passage (25) with a base (26) which lies below the upper edge of the wheel is provided between the wagon bodies (22) of the adjoining wagons (22).

## Revendications

1. Bogie pour un véhicule ferroviaire, notamment pour un véhicule ferroviaire à plancher bas, comportant au moins deux paires, en vis-à-vis dans la direction transversale du bogie, de roues indépendantes se succédant dans la direction longitudinale du bogie, chaque roue (13) étant individuellement montée dans une bielle (14) oscillante pouvant pivoter autour d'un axe (16) transversal sensiblement horizontal, et les axes (16) transversaux des bielles (14) oscillantes étant montés dans un cadre (1, 2, 3, 4) commun de bogie comportant des supports (5) et, de préférence, au moins un étage (23) secondaire de suspension pour au moins une caisse (22) de voiture, **caractérisé en ce que** les bielles (14) oscillantes de roues (respectivement 13A et 13B ou 13C et 13D) qui se succèdent sur un côté du bogie sont reliées entre ces roues à pivotement l'une par rapport à l'autre autour d'un axe (respectivement 16A ou 16B) transversal commun sensiblement horizontal.

2. Bogie suivant la revendication 1, **caractérisé en ce que** les bielles (14) oscillantes s'étendent jusqu'à l'axe (16) transversal de part et d'autre de la roue (13) qui y est montée, et chaque roue (13) est montée des deux côtés dans sa bielle (14) oscillante.

3. Bogie suivant la revendication 1 ou 2, **caractérisé en ce que** chaque bielle (14) oscillante est, à son extrémité libre, guidée en pivotement autour de l'axe (16) transversal dans des guides (15) latéraux de préférence ajustables.

4. Bogie suivant l'une des revendications précédentes, **caractérisé en ce que** chaque axe transversal est formé par un boulon (16) réglable axialement au moyen, de préférence, d'au moins un groupe (31) de serrage.

5. Bogie suivant l'une des revendications précédentes, **caractérisé en ce qu'**au moins un système (19, 20) de suspension primaire est prévu entre les bielles (respectivement 14A et 14B ou 14C et 14D) oscillantes mutuellement reliées afin d'influer sur leur faculté de pivotement relatif.

6. Bogie suivant l'une des revendications précédentes, **caractérisé en ce que** chaque bielle (14) oscillante est réalisée essentiellement sous la forme d'une pièce coudée à deux bras, l'axe (16) transversal étant prévu dans la région du coude, le montage de la roue étant prévu à une extrémité d'un premier bras (141), et la au moins une unité (19, 20) de suspension primaire pour influer sur la faculté de pivotement relatif étant prévue entre des paliers à l'extrémité d'un second bras (142).

7. Bogie suivant l'une des revendications précédentes, **caractérisé en ce que** divers éléments accessoires, de préférence les unités (21) de frein, sont installés sur la bielle (14) oscillante, de préférence dans la région longitudinale entre l'axe de roue et l'axe (16) transversal.

8. Bogie suivant l'une des revendications précédentes, **caractérisé en ce qu'**il est conçu comme bogie moteur, et au moins une roue (13), de préférence chaque roue, est reliée en entraînement à un ensemble (17, 18) de moteur et de transmission.

9. Bogie suivant la revendication 8, **caractérisé en ce que** l'ensemble (17, 18) de moteur et de transmission est soutenu ou suspendu sur le cadre (1, 2, 3, 4) de bogie, et relié à l'axe de roue au moyen d'un accouplement (27) radialement mobile.

10. Bogie suivant l'une des revendications précédentes, **caractérisé en ce que** le cadre de bogie est constitué d'au moins deux poutres (1A, 1B) continues sur la longueur du cadre et deux poutres (2A, 2B) traversantes sur la largeur du cadre.

11. Bogie suivant l'une des revendications précédentes, **caractérisé en ce que** le support (5), de préférence l'ensemble du cadre (1, 2, 3, 4) de bogie, se trouve en dessous du niveau des axes (16) transversaux, de préférence en dessous du niveau des axes de roues, et est pourvu d'au moins une patte (29, 30), de préférence de deux pattes, par côté du bogie, ces pattes faisant saillie vers le haut et recevant les axes (16) transversaux des bielles (14) oscillantes.

12. Bogie suivant l'une des revendications précédentes, **caractérisé en ce qu'**une bielle (6A, 6B) s'étendant en direction longitudinale agit, de chaque côté du bogie, sur le côté intérieur du cadre (1, 2, 3, 4) de bogie au niveau, en vue en direction longitudinale, de l'axe (16) transversal, et les deux bielles (6) sont reliées au moyen d'un élément (7) transversal pouvant être assemblé à une caisse (22) de voiture, l'élément (7) transversal comportant un prolongement (9) longitudinal, lequel s'étend sur le côté du bogie qui est opposé, en direction longitudinale, à l'élément (7) transversal, et lequel peut être assemblé à une autre caisse (22) de voiture.

13. Véhicule ferroviaire constitué d'au moins deux wagons assemblés de préférence au moyen d'une articulation sphérique et formant une composition de train, **caractérisé en ce qu'**au moins un bogie suivant l'une des revendications 1 à 11 est prévu dans la région de liaison des deux wagons.

14. Véhicule ferroviaire suivant la revendication 13, **caractérisé en ce qu'**un des wagons (22) se raccordant les uns aux autres est respectivement soutenu, à chaque extrémité du bogie, sur les supports (5) sur le cadre (1, 2, 3, 4) de bogie.

15. Véhicule ferroviaire suivant la revendication 13 ou 14, **caractérisé en ce qu'**il est prévu un bogie suivant la revendication 12, et une caisse de voiture est reliée à l'élément (7) transversal auquel sont articulées les bielles (6) s'étendant en direction longitudinale, et **en ce que** la caisse de voiture consécutive est reliée, à l'extrémité opposée du bogie, au prolongement (9) longitudinal de l'élément (7) transversal.

16. Véhicule ferroviaire suivant l'une des revendications 13 à 15, **caractérisé en ce qu'**un passage (25), doté d'un plancher (26) situé plus bas que le bord supérieur des roues, est prévu entre les caisses (22) de voiture des wagons (22) se raccordant les uns aux autres.
